# EUROPÄISCHE PATENTSCHRIFT

(11) **EP 0 638 354 B1**
(45) Veröffentlichungstag und Bekanntmachung des Hinweises auf die Patenterteilung: **20.05.1998**
(21) Anmeldenummer: 94111761.6
(22) Anmeldetag: 28.07.1994
(51) Int. Cl.: B01F 7/04

(54) **Vollständig selbstreinigender Mischer**
Totally self-cleaning mixer
Mélangeur complètement autonettoyant

(30) Priorität: 10.08.1993 DE 4326807
(43) Veröffentlichungstag der Anmeldung: 15.02.1995
(73) Patentinhaber: BAYER AG, 51368 Leverkusen (DE)
(72) Erfinder: Schuchardt, Dipl.-Ing Heinrich, D-51373 Leverkusen (DE)

(56) Entgegenhaltungen:
- EP-A- 0 460 466
- EP-A- 0 528 210
- WO-A-88/04198
- DATABASE WPI Week 8648, Derwent Publications Ltd., London, GB; AN 86-316057 & JP-A-61 234 917 (MITSUBISHI HEAVY IND KK) 20. Oktober 1986
- DATABASE WPI Week 8845, Derwent Publications Ltd., London, GB; AN 88-317716 & JP-A-63 232 828 (MITSUBISHI HEAVY IND KK) 28. September 1988

## Beschreibung

Die Erfindung betrifft einen mehrachsigen Mischer oder Reaktor mit großem freien nutzbaren Volumen, der sich kinematisch selbst reinigt, bestehend aus zwei oder mehr parallelen gegensinnig rotierenden Achsen, auf denen schraubenförmig versetzt, Förderschaufeln angebracht sind, die durch axial ausgedehnte Knetbarren miteinander verbunden sind und einem umschließenden Gehäuse sowie gegebenenfalls einem Einlaß und einem Auslaß für das Mischgut.

Die Erfindung richtet sich auf Vorrichtungen zur verfahrenstechnischen Behandlung von Fluiden und kohäsiven Schüttgütern. Die Vorrichtung ist vollständig kinematisch selbstreinigend und weist ein großes freies Nutzvolumen auf.

Unter anderem bei der Erzeugung und Verarbeitung von Kunststoffen müssen hochviskose Flüssigkeiten verfahrenstechnisch behandelt werden. Insbesondere werden Apparate zum Mischen und Ausdampfen benötigt. Diese müssen eine gute Mischwirkung und im Fall der Ausdampfung auch eine schnelle Erneuerung der freien Oberflächen des Mischers bewirken.

Produktablagerungen an den Wandungen solcher Mischer können zu Verfahrensbeeinträchtigungen führen. In den Ablagerungen werden unerwünschte Nebenreaktionen aufgrund der wesentlich verlängerten Verweilzeit im Reaktor begünstigt. Dies führt zur Verunreinigung des Produktes. Produktablagerungen an den Wandungen können durch kinematische Selbstreinigung des Mischers vermieden werden.

Als Beispiel sei die Herstellung von thermotropen, flüssigkristallinen Polyestern genannt. Geschwindigkeitsbestimmend in der Endstufe der Polykondensation ist der Stoffübergang des Kondensates in die unter Vakuum befindliche Gasphase des Reaktors. Dies erfordert eine möglichst große Stoffübergangsfläche und eine möglichst schnelle Erneuerung derselben. Auf Grund der ausgeprägten Strukturviskosität neigt das Produkt zu Wandablagerungen in nicht gerührten Bereichen. Durch die hier vorliegenden längeren Verweilzeiten entstehen schwarze Crackprodukte, die, wenn sie in den Produktstrom gelangen, zu nicht verkaufsfähiger Ware führen.

Im Hinblick auf die Minimierung der Herstellungs- und Betriebskosten eines Reaktor/Mischers wird zusätzlich ein großes freies nutzbares Volumen angestrebt, d.h. das Verhältnis vom Rühzwerkvolumen zum Gehäusevolumen sollte möglichst niedrig sein.

Diese Anforderungen werden bis zu einem gewissen Grade erfüllt durch den in der Offenlegungsschrift DE 41 26 425 A1 beschriebenen Apparat.

Der dort beschriebene Apparat weist jedoch zwei gravierende Schwächen auf:

Zur Aufnahme von Biegekräften beispielsweise beim Mischen pastöser Fluide dient nur die Welle der Rotoren. Die Welle soll aber möglichst dünn sein, um ein großes freies nutzbares Volumen zu erhalten. Hierdurch ist bei den ebenfalls angestrebten kleinen Spielen (wegen der Selbstreinigung) auf Grund der Durchbiegung der Welle ein Verhältnis zwischen Apparatelänge und Achsabstand von mehr als 5 bestenfalls 7 kaum zu erreichen.

Eine Beheizung der Schaufeln und Zahnräder wäre in der genannten Mischvorrichtung nur möglich durch eine komplizierte Führung der Heizkanäle, wobei durch jeden Zahnfuß Vor- und Rücklaufleitung geführt werden müssen. Dies ist fertigungstechnisch nur schwer zu beherrschen bzw. mit hohen Kosten verbunden.

Aufgabe der Erfindung ist es einen Apparat bereitzustellen, der vollständig kinematisch selbstreinigend ist, ein großes freies Volumen aufweist, der die genannten Nachteile nicht aufweist und bei dem bevorzugt eine Beheizung/Kühlung der Abstreifelemente leicht integrierbar ist.

Die Aufgabe wird erfindungsgemäß dadurch gelöst, daß in einem mehrwelligen Mischer auf jeder Welle schraubenförmig versetzt Förderschaufeln angeordnet sind, die durch axial ausgedehnte Knetbarren miteinander verbunden sind.

Gegenstand der Erfindung ist ein mehrachsiger Mischer oder Reaktor bestehend aus zwei oder mehr parallelen gegensinnig rotierenden Wellen, auf denen schraubenförmig versetzt Förderschaufeln angebracht sind, die durch axial ausgedehnte Knetbarren miteinander verbunden sind (Die Gesamtheit aus miteinander verbundener Welle, Förderschaufeln und Knetbarren wird im weiteren als Rotor bezeichnet.), mit einem Antriebsmittel für die gegensinnige Rotation benachbarter Rotoren, einem umschließenden Gehäuse mit einem Einlaß und einem Auslaß für das Mischgut sowie insbesondere mit einem zusätzlichen Brüdenstutzen zur Entgasung, dadurch gekennzeichnet, daß die in axialer Richtung gesehene Vorder- und Rückseite einer jeden Förderschaufel eines Rotors so gestaltet sind, daß sie bei der durch das Antriebsmittel hervorgerufenen Rotation der Rotoren durch die Kanten und/oder Flächen der Förderschaufeln eines anderen Rotors vollständig überstrichen werden, mit Ausnahme der Flächen von Förderschaufeln, die bei der Rotation der Rotoren von der Gehäusestirnwand überstrichen werden,
daß die Knetbarren eines Rotors so gestaltet sind, daß ihre Flächen bei der durch das Antriebsmittel hervorgerufenen Rotation der Rotoren durch Kanten und/oder Flächen der Knetbarren und der Welle eines anderen Rotors vollständig überstrichen werden sowie an ihren in axialer Richtung des Rotors gesehenen Enden auch durch Flächen und/oder Kanten der Förderschaufeln des anderen Rotors überstrichen werden,
daß die Welle eines Rotors so gestaltet ist, daß ihre Flächen bei der durch das Antriebsmittel hervorgerufenen Rotation der Rotoren durch Kanten und/oder Flächen der Förderschaufeln und der Knetbarren des anderen Rotors überstrichen werden,
daß die Innenwand des Gehäuses so gestaltet ist, daß sie bei der durch das Antriebsmittel hervorgerufenen Rotation der Rotoren durch Kanten und/oder Flächen der Knetbarren und Förderschaufeln vollständig überstrichen wird,
daß die in einem Radialschnitt eines Rotors auftretenden Schnittkanten von Förderschaufeln und Knetbarren alle entweder Kreisbögen um den Rotationsmittelpunkt oder Epizykloidenabschnitte sind,
daß die in einem Radialschnitt eines Rotors auftretenden Schnittkanten von Förderschaufeln und Knetbarren alle konkav sind, wenn sie nach innen zeigen und
daß jede Förderschaufel ausgenommen an den Enden des Mischers auf der in axialer Richtung gesehenen Vorder- und Rückseite mit je einem Knetbarren verbunden ist, wobei der bezüglich der axialen Förderung durch die Förderschaufeln stromaufwärts befindliche Knetbarren mit dem bei der Rotation führenden Ende der Förderschaufel und der andere mit dem bei der Rotation folgenden Ende der Förderschaufel verbunden ist.

Die in axialer Richtung gesehene Vorder- und Rückseite einer jeden Förderschaufel eines Rotors ausgenommen an den Enden des Mischers werden durch die Förderschaufeln eines anderen Rotors kinematisch vollständig gereinigt.

Jeder Knetbarren eines Rotors wird an seinen in axialer Richtung gesehenen Enden auch durch die Förderschaufeln, ansonsten durch die Knetbarren und die Welle eines anderen Rotors kinematisch vollständig gereinigt.

Jede Welle eines Rotors wird durch die Förderschaufeln und die Knetbarren eines anderen Rotors kinematisch vollständig gereinigt.

Das Gehäuse wird an seiner Innenwand durch die Knetbarren und Förderschaufeln kinematisch vollständig gereinigt.

Die in einem Radialschnitt eines Rotors auftretenden Schnittkanten von Förderschaufeln und Knetbarren sind alle konkav, wenn sie nach innen zeigen (d. h., wenn der Normalenvektor auf der Schnittkante eine Komponente zur Rotationsachse aufweist).

Jede Förderschaufel ist ausgenommen an den Enden des Mischers auf der in axialer Richtung gesehenen Vorder- und Rückseite mit je einem Knetbarren verbunden, wobei der bezüglich der axialen Förderung durch die Förderschaufeln stromaufwärts befindliche Knetbarren mit dem bei der Rotation führenden Ende der Förderschaufel und der andere mit dem bei der Rotation folgenden Ende der Förderschaufel verbunden ist.

In diesem Mischer werden die in axialer Richtung gesehenen Vorder- und Rückseite einer jeden Förderschaufel eines Rotors (ausgenommen an den Enden des Mischers) durch die Förderschaufeln der benachbarten Rotoren, die Knetbarren eines Rotors an ihren (in axialer Richtung gesehenen) Enden auch durch die Förderschaufeln, ansonsten durch die Knetbarren und die Welle der benachbarten Rotoren, die Wellen durch die Förderschaufeln und die Knetbarren des jeweils benachbarten Rotors und das Gehäuse durch Knetbarren und Förderschaufeln kinematisch vollständig gereinigt.

Unter kinematischer Reinigung wird die kleinstmögliche Annäherung der bewegten Teile des Mischers verstanden, die bei Berücksichtigung der Fertigungstoleranz während des Mischens erreicht werden kann, so daß die genannten Teile ohne Blockierung aneinander vorbeigleiten können.

Wie beschrieben kann insgesamt eine vollständige kinematische Selbstreinigung aller Oberflächen des Mischraumes erreicht werden.

Jede Förderschaufel, mit Ausnahme der Förderschaufel an den Enden des Mischers, ist auf ihrer Vorder- und Rückseite mit je einem Knetbarren verbunden. Hierbei ist der bezüglich der axialen Förderung durch die Förderschaufeln stromaufwärts befindliche Knetbarren mit dem bei der Rotation führenden Ende der Förderschaufel und der andere mit dem bei der Rotation folgenden Ende der Förderschaufel verbunden. Jeder Knetbarren ist (ausgenommen an den Enden des Mischers) mit je zwei Förderschaufeln verbunden. Hierdurch entstehen über die gesamte Mischerlänge reichende Folgen von durch Knetbarren verbundenen Förderschaufeln.

Diese Folgen von durch Knetbarren verbundenen Förderschaufeln nehmen im wesentlichen die durch Durchbiegung auftretenden Biegekräfte des Rotors auf.

Entsprechend ihrer Anordnung am Umfang des Rotors wird ein maximales Flächenträgheitsmoment und damit eine minimale Durchbiegung der Wellen erreicht.

Die in einem Radialschnitt auftretenden Kanten der Rotoren lassen sich mathematisch beschreiben:

Es seien 1 und 11 zwei Rotoren mit den Winkelgeschwindigkeiten ω₁ und ω₁₁ und den Mittelpunkten und Dann kann die Bewegung eines Punktes des Rotors 1 im Koordinatensystem des Rotors 11 beschrieben werden als:$\left(\begin{matrix}{\text{x}}_{\text{11}} \\ {\text{y}}_{\text{11}}\end{matrix}\right) \text{=} \left(\begin{matrix}{\text{cos(ω}}_{\text{11}} \text{*} \text{t} \text{)} & {\text{sin(ω}}_{\text{11}} \text{*} \text{t} \text{)} \\ {\text{-sin(ω}}_{\text{11}} \text{*} \text{t} \text{)} & {\text{cos(ω}}_{\text{11}} \text{*} \text{t} \text{)}\end{matrix}\right) \text{*} \left(\left(\begin{matrix}{\text{cos(ω}}_{\text{1}} \text{*} \text{t} \text{)} & {\text{-sin(ω}}_{\text{1}} \text{*} \text{t} \text{)} \\ {\text{sin(ω}}_{\text{1}} \text{*} \text{t} \text{)} & {\text{cos(ω}}_{\text{1}} \text{*} \text{t} \text{)}\end{matrix}\right) \text{*} \left(\begin{matrix}{\text{x}}_{\text{1}} \\ {\text{y}}_{\text{1}}\end{matrix}\right) \text{+} \left(\begin{matrix}\text{a} \\ \text{0}\end{matrix}\right)\right) \text{.}$

In einer bevorzugten Ausführungsform rotieren die Rotoren betragsmäßig gleichschnell. Hier gilt ${\text{ω}}_{\text{1}} {\text{= -ω}}_{\text{11}}$.

Ein Ziel bei der kinematischen Abreinigung ist, ein möglichst kleines Spiel der bewegten Teile zu erreichen. Dies kann erreicht werden, wenn der Torsionswinkel aller Rotoren über die Länge betragsmäßig gleich ist, also auch die Drehmomente gleich sind. Das wird ermöglicht mit einer bevorzugten Ausführung der Erfindung, indem die Rotoren mit gleichen sich wiederholenden Elementen ausgestattet werden. Bei gleichschneller gegensinniger Rotation führt dies dazu, daß der Teilwinkel zwischen den jeweils nächstbenachbarten Knetbarren eines Rotors sich bestimmt zu:$\text{ϕ =} \frac{\text{2π-2} \text{mψ}}{\text{n}} \text{,}$ wobei
- n: die Gangzahl,
- m: den Grad der Rotationssymmetrie,
- ϕ: einen Teilwinkel zwischen nächstbenachbarten Knetbarren,
- π: die Zahl 3,14159.... (π) und
- ψ: den Versatz zwischen Knetbarren auf Vorder- und Rückseite einer Förderschaufel bedeutet.

Um eine Schwingungsanregung zu vermeiden, wird auch ein über die Zeit konstantes Drehmoment angestrebt. Dieses wird in einer besonders bevorzugten Ausführungsform dadurch erreicht, daß zur Vergleichmäßigung des Antriebsmomentes der Versatz zwischen den Knetbarren auf Vorder- und auf Rückseite einer Förderschaufel (ψ) kein ganzzahliges Vielfaches des Teilwinkels zwischen zwei nächstbenachbarten Knetbarren (ϕ) ist. Der Versatz zwischen Knetbarren auf Vorder- und Rückseite einer Schaufel ist der Winkel, um den der eine Knetbarren um die Rotationsachse der verbundenen Welle gedreht werden muß, so daß seine gedachte axiale Verlängerung genau in den Knetbarren übergeht.

Der Teilwinkel zwischen zwei Knetbarren ist der Winkel, um den ein Knetbarren um die Rotationsachse der verbundenen Welle gedreht werden muß, so daß er mit dem anderen Knetbarren zur Deckung kommt.

Falls die Mischerlänge ein ganzzahliges Vielfaches des axialen Abstandes zwischen zwei durch Knetbarren verbundenen Förderschaufeln ist, sollte für die bevorzugte Ausführungsform des Reaktors/Mischers gelten:$\begin{matrix}\begin{matrix}\text{ψ =} \frac{\text{i}}{\text{o}} \text{ϕ ,} \\ \text{o =} \frac{{\text{l}}_{\text{Σ}}}{{\text{l}}_{\text{i}}}\end{matrix}\end{matrix}$ wobei
- ϕ: den Teilwinkel zwischen zwei nächstbenachbarten Knetbarren,
- i: eine ganze Zahl ungleich 0 ohne gemeinsamen Teiler mit o,
- lᵢ: den axialen Abstand zwischen zwei durch Knetbarren verbundenen Förderschaufeln,
- l_{Σ}: die Länge des Mischers und
- ψ: den Winkelversatz zwischen Knetbarren auf Vorder- und Rückseite einer Förderschaufel bedeutet.

Bei verschieden schnell rotierenden Systemen führt die Forderung nach möglichst konstanten Torsionsverhältnissen zu dem Ansatz, daß der Grad der Rotationssymmetrie umgekehrt proportional dem Betrag der Winkelgeschwindigkeit der Wellen ist.

Eine komplette Beheizung bzw. Kühlung der Rotoren, Förderschaufeln und Knetbarren ist in einer bevorzugten Ausführung der Erfindung möglich, wenn das Heiz/Kühlmedium durch ein Wellenende geleitet wird, jeweils ein Teilstrom des Mediums durch die jeweils erste Förderschaufel einer Folge von miteinander verbundenen Knetbarren und Förderschaufeln zum nachfolgenden Knetbarren, den Folgen von Knetbarren und Förderschaufeln folgend über die gesamte Rotorlänge, durch die jeweils letzte Förderschaufel zurück zur Welle und von dort durch das dem Eintritt entgegengesetzte Wellenende geführt wird, wobei ein weiterer Teilstrom des Heiz/Kühlmediums durch eine Längsbohrung der Welle geführt wird, um auch die Welle zu beheizen bzw. zu kühlen. Hierbei treten im Gegensatz zu dem in der DE 41 26 425 A1 beschriebenen Apparat keine Stellen auf wo Vor- und Rücklaufleitung des Heizmediums durch einen Förderschaufelfuß bzw. einen Zahnfuß geführt werden müssen. Entsprechend einfach ist die Herstellung fertigungstechnisch beherrschbar.

Nachstehend wird die Erfindung anhand der beigefügten Zeichnungen beispielhaft näher erläutert:
- **Fig.** 1: zeigt die Darstellung des prinzipiellen Aufbaus eines erfindungsgemäßen Mischers im Schnittbild in Aufsicht (Fig. 1b) Vorder- (Fig.1c) und Seitenansicht (Fig. 1a).
- **Fig.** 2: zeigt die Darstellung eines erfindungsgemäßen Mischers.
- **Fig.** 3: zeigt die Darstellung eines Radialschnittes durch den Mischer nach Fig. 2, wie er auch als Frontfläche des Mischers erscheint.
- **Fig.** 4a und 4b: zeigen die Darstellung der Drehbewegung in einem Radialschnitt entsprechend Fig. 3 in 18 Momentaufnahmen.
- Fig. 5: zeigt eine weitere bevorzugte Ausführungsform des erfindungsgemäßen Mischers.

### Beispiele

In **Fig.** 1 wird der prinzipielle Aufbau eines erfindungsgemäßen Mischers gezeigt. In einem Gehäuse 4 befinden sich zwei Wellen 1, 11. Auf diesen sind jeweils einer einfachen Spirale folgend Förderschaufeln 2, 7, 12, 17 ... verbunden. Die Darstellung in Fig. 1 ist in soweit vereinfacht, daß die in einem Radialschnitt auftretenden Kanten keine Epizykloiden sind und der dargestellte Mischer auch nicht vollständig selbstreinigend ist.

**Fig.** 2 zeigt die räumliche Darstellung eines erfindungsgemäßen Mischers. Das Gehäuse ist nur teilweise dargestellt. Auf jeder Welle sind einer zweifach-Spirale folgend Förderschaufeln 2, 7, 12, 17 ... angeordnet. Die Vorder- und Rückseiten der Förderschaufeln liegen nicht wie bei **Fig.** 1 in Ebenen senkrecht zur Rotationsachsen, vielmehr sind die Förderschaufeln so angestellt, daß sie vermehrt zum axialen Transport beitragen. Die Förderschaufeln sind durch die Knetbarren 3, 13 ... auf jeder Welle zu 7 Folgen von abwechselnden Knetbarren und Förderschaufeln verbunden. Der Mischer ist ausgelegt auf eine gleichschnelle gegensinnige Rotation.

Das freie nutzbare Volumen beträgt 68,5% des Gehäuseinnenvolumens.

**Fig.** 3 zeigt einen Radialschnitt entsprechend A in Fig. 1c durch den Mischer nach Fig. 2, wie er sich auch an der Frontfläche des Mischers in Fig. 2 zeigt. So erscheint Abstreifer 9 aus Fig. 2 als Linienzug 414, 415, 416, 417 und Abstreifer 19 als 314, 315, 316, 317 in Fig. 3. In Fig. 4a und Fig. 4b wird derselbe Radialschnitt in 18 zeitlich aufeinander folgenden Phasenbildern während einer ganzen Umdrehung der Wellen gezeigt. Hierbei wird die Abreinigungswirkung deutlich:
- Kante 314 reinigt die Fläche 445-447,: Kante 414 reinigt die Fläche 345-347,
- Kante 324 reinigt die Fläche 455-457,: Kante 424 reinigt die Fläche 355-357,
- Kante 334 reinigt die Fläche 465-467,: Kante 434 reinigt die Fläche 365-367,
- Kante 344 reinigt die Fläche 475-477,: Kante 444 reinigt die Fläche 375-377,
- Kante 354 reinigt die Fläche 416-417,: Kante 454 reinigt die Fläche 316-317,
- Kante 364 reinigt die Fläche 425-427,: Kante 464 reinigt die Fläche 325-327,
- Kante 374 reinigt die Fläche 435-437,: Kante 474 reinigt die Fläche 335-337,
- Kante 315 reinigt die Fläche 443-447,: Kante 415 reinigt die Fläche 343-347,
- Kante 315 reinigt die Fläche 442-448,: Kante 415 reinigt die Fläche 342-348,
- Kante 325 reinigt die Fläche 457-462,: Kante 425 reinigt die Fläche 357-362,
- Kante 325 reinigt die Fläche 463-464,: Kante 425 reinigt die Fläche 363-364,
- Kante 335 reinigt die Fläche 462-472,: Kante 435 reinigt die Fläche 362-372,
- Kante 335 reinigt die Fläche 463-467,: Kante 435 reinigt die Fläche 363-367,
- Kante 335 reinigt die Fläche 473-474,: Kante 435 reinigt die Fläche 373-374,
- Kante 345 reinigt die Fläche 414-472,: Kante 445 reinigt die Fläche 314-372,
- Kante 345 reinigt die Fläche 473-474,: Kante 445 reinigt die Fläche 373-374,
- Kante 355 reinigt die Fläche 422-417,: Kante 455 reinigt die Fläche 322-317,
- Kante 355 reinigt die Fläche 423-424,: Kante 455 reinigt die Fläche 323-324,
- Kante 365 reinigt die Fläche 423-427,: Kante 465 reinigt die Fläche 323-327,
- Kante 365 reinigt die Fläche 432-442,: Kante 465 reinigt die Fläche 332-342,
- Kante 365 reinigt die Fläche 433-434,: Kante 465 reinigt die Fläche 333-334,
- Kante 375 reinigt die Fläche 432-442,: Kante 475 reinigt die Fläche 332-342,
- Kante 375 reinigt die Fläche 433-437,: Kante 475 reinigt die Fläche 333-337,
- Kante 375 reinigt die Fläche 443-444,: Kante 475 reinigt die Fläche 343-344,
- Kante 316 reinigt die Fläche 451-454,: Kante 416 reinigt die Fläche 351-354,
- Kante 317 reinigt die Fläche 454-455,: Kante 417 reinigt die Fläche 354-355,
- Kante 327 reinigt die Fläche 464-465,: Kante 427 reinigt die Fläche 364-365,
- Kante 337 reinigt die Fläche 474-475,: Kante 437 reinigt die Fläche 374-375,
- Kante 347 reinigt die Fläche 414-415,: Kante 447 reinigt die Fläche 314-315,
- Kante 357 reinigt die Fläche 424-425,: Kante 457 reinigt die Fläche 324-325,
- Kante 367 reinigt die Fläche 434-435,: Kante 467 reinigt die Fläche 334-335,
- Kante 377 reinigt die Fläche 444-445,: Kante 477 reinigt die Fläche 344-345,
- Fläche 351-316 reinigt die Fläche 448-451,: Fläche 451-416 reinigt die Fläche 348-351.

Wie ersichtlich werden alle Umfangsflächen abgereinigt.

Gleichfalls wird deutlich, daß die Gehäuseinnenwände durch die Kanten 445, 435, 345, 335 ... gereinigt werden.

Die Stirnflächen des Gehäuses werden z.B. durch Kanten der endständigen Schaufeln 9, 19 ... vollständig gereinigt.

Eine weitere bevorzugte Variante des erfindungsgemäßen Mischers ist in Fig. 5 wiedergegeben. Diese unterscheidet sich von dem Mischer nach Fig. 2 vor allem dadurch, daß die Förderschaufeln 2, 12, 7, 9, 17, 19 ... als ebene Scheiben ausgebildet sind, deren Vorder- und Rückseite senkrecht zu den Rotationsachsen 1, 11 stehen.

Ein Vorteil dieses bevorzugten Mischers ist die durch die einfachere Konstruktion bedingte einfachere technische Herstellbarkeit des Mischers.

Förderschaufeln und Knetbarren sind prismatisch und deshalb leicht z.B. durch Fräsen herzustellen.

## Patentansprüche

1. Mischer oder Reaktor mit zwei oder mehr parallelen Rotoren (1, 2, 3 bzw. 11, 12, 13) mit einem Antriebsmittel für die gegensinnige Rotation benachbarter Rotoren, bestehend aus Wellen (1, 11), auf denen schraubenförmig versetzt Förderschaufeln (2, 12) angebracht sind, die durch axial ausgedehnte Knetbarren (3, 13) miteinander verbunden sind, einem umschließenden Gehäuse (4) mit einem Einlaß (5) und einem Auslaß (6) für das Mischgut, dadurch gekennzeichnet,
daß die in axialer Richtung gesehene Vorder- und Rückseite einer jeden Förderschaufel (2, 12) eines Rotors (1, 2, 3 bzw. 11, 12, 13) so gestaltet sind, daß sie bei der durch das Antriebsmittel hervorgerufenen Rotation der Rotoren durch die Kanten und/oder Flächen der Förderschaufeln (12, 2) eines anderen Rotors (11, 12, 13 bzw. 1, 2, 3) vollständig überstrichen werden, mit Ausnahme der Flächen der Förderschaufeln (12, 2), die bei der Rotation der Rotoren (1, 2, 3 bzw. 11, 12, 13) von der Gehäusestirnwand überstrichen werden,
daß die Knetbarren (3, 13) eines Rotors (1, 2, 3 bzw. 11, 12, 13) so gestaltet sind, daß ihre Flächen bei der durch das Antriebsmittel hervorgerufenen Rotation der Rotoren durch Kanten und/oder Flächen der Knetbarren (13, 3) und der Welle (11, 1) eines anderen Rotors (11, 12, 13 bzw. 1, 2, 3) vollständig überstrichen werden sowie an den in axialer Richtung des Rotors (1, 2, 3 bzw. 11, 12, 13) gesehenen Enden auch durch Flächen und/oder Kanten der Förderschaufeln (12, 2) des anderen Rotors (11, 12, 13 bzw. 1, 2, 3) überstrichen werden,
daß die Welle (1, 11) eines Rotors (1, 2, 3 bzw. 11, 12, 13) so gestaltet ist, daß ihre Flächen bei der durch das Antriebsmittel hervorgerufenen Rotation der Rotoren durch Kanten und/oder Flächen der Förderschaufeln (12, 2) und der Knetbarren (13, 3) des anderen Rotors (1, 2, 3 bzw. 11, 12, 13) überstrichen werden,
daß die Innenwand des Gehäuses (4) so gestaltet ist, daß sie bei der durch das Antriebsmittel hervorgerufenen Rotation der Rotoren (1, 2, 3 bzw. 11, 12, 13) durch Kanten und/oder Flächen der Knetbarren (3, 13) und Förderschaufeln (2, 12) vollständig überstrichen wird,
daß die in einem Radialschnitt eines Rotors (1, 2, 3 bzw. 11, 12, 13) auftretenden Schnittkanten von Förderschaufeln (2, 12) und Knetbarren (3, 13) alle entweder Kreisbögen um den Rotationsmittelpunkt oder Epizykloidenabschnitte sind,
daß die in einem Radialschnitt eines Rotors (1, 2, 3 bzw. 11, 12, 13) auftretenden Schnittkanten von Förderschaufeln (2, 12) und Knetbarren (3, 13) alle konkav sind, wenn sie nach innen zeigen und
daß jede Förderschaufel (2, 12) ausgenommen an den Enden des Mischers auf der in axialer Richtung gesehenen Vorder- und Rückseite mit je einem Knetbarren (3, 13) verbunden ist, wobei der bezüglich der axialen Förderung durch die Förderschaufeln (2, 12) stromaufwärts befindliche Knetbarren mit dem bei der Rotation führenden Ende der Förderschaufel und der andere mit dem bei der Rotation folgenden Ende der Förderschaufel verbunden ist.

2. Mischer oder Reaktor gemäß Anspruch 1 dadurch gekennzeichnet, daß die Rotoren (1, 2, 3 bzw. 11, 12, 13) mit einem Antriebsmittel für die betragsmäßig gleichschnelle Rotation der Rotoren (1, 2, 3 bzw. 11, 12, 13) verbunden sind.

3. Mischer oder Reaktor nach den Ansprüchen 1 bis 2, dadurch gekennzeichnet, daß die Rotoren (1, 2, 3 bzw. 11, 12, 13) die gleiche Anzahl n der über den Umfang verteilten miteinander durch Knetbarren (3, 13) verbundenen Folgen von Förderschaufeln (2, 12) aufweisen, wobei der Teilwinkel zwischen den jeweils nächstbenachbarten Knetbarren eines Rotors sich bestimmt zu:$\text{ϕ =} \frac{\text{2π-2mΨ}}{\text{n}} \text{,}$ wobei
ϕ der Teilwinkel zwischen nächstbenachbarten Knetbarren,
n die Gangzahl,
m der Grad der Rotationssymmetrie
Ψ der Versatz zwischen Knetbarren auf Vorder- und Rückseite einer Förderschaufel,
π die Zahl π (3.14159) ist.

4. Mischer oder Reaktor gemäß den Ansprüchen 1 bis 3, dadurch gekennzeichnet, daß zur Vergleichmäßigung des Antriebsdrehmomentes der Versatz (Ψ) zwischen den Knetbarren (3), (8) auf der Vorder- und Rückseite einer Förderschaufel (7) kein ganzzahliges Vielfaches des Teilwinkels (ϕ) zwischen zwei nächstbenachbarten Knetbarren ist.

5. Mischer oder Reaktor gemäß den Ansprüchen 1 bis 4, dadurch gekennzeichnet, daß die Mischerlänge eine ganzzahliges Vielfaches o des axialen Abstandes zwischen zwei durch Knetbarren (3) verbundenen Förderschaufeln (2) und (7) ist und$\begin{matrix}\begin{matrix}\text{Ψ =} \frac{\text{i}}{\text{o}} \text{ϕ} \\ \text{o =} \frac{{\text{}}^{\text{l}} \text{Σ}}{{\text{l}}_{\text{i}}} \text{,}\end{matrix}\end{matrix}$ wobei
ϕ der Teilwinkel zwischen nächstbenachbarten Knetbarren,
i eine ganze Zahl ungleich 0 ohne gemeinsamen Teiler mit o,
li der axiale Abstand zwischen zwei durch Knetbarren verbundenen Förderschaufeln,
^{l}Σ die Länge des Mischers,
Ψ der Winkelversatz zwischen Knetbarren auf Vorder- und Rückseite einer Föderschaufel ist.

6. Mischer oder Reaktor gemäß Ansprüchen 1 bis 5, dadurch gekennzeichnet, daß ihre Förderschaufeln (2) und Knetbarren (3) komplett beheizt oder gekühlt werden können.

7. Mischer oder Reaktor gemäß dem Anspruch 6, dadurch gekennzeichnet, daß am einen Wellenende ein Einlaß für ein Heiz- oder Kühlmedium vorgesehen ist, von dem eine Heiz- oder Kühlmittelleitung durch die jeweils erste Förderschaufel einer Folge von durch Knetbarren verbundenen Förderschaufeln durch die Folge miteinander verbundener Förderschaufeln und Knetbarren bis zum Ende des Rotors geführt ist und von dort an dem zum Mediumeinlaß entgegengesetzten Ende der Welle herausgeführt ist und daß eine weitere Heiz- oder Kühlmittelleitung durch eine Längsbohrung in der Welle vom Einlaß zum Auslaß des Mediums geführt ist.

8. Mischer oder Reaktor nach den Ansprüchen 1 bis 7, dadurch gekennzeichnet, daß er einen zusätzlichen Brüdenstutzen für Entgasungsprozesse aufweist.

## Claims

1. Mixer or reactor with two or more parallel rotors (1, 2, 3 or 11, 12, 13), with a drive means for rotation of adjacent rotors in opposite directions, consisting of shafts (1, 11), on which are mounted, helically offset, feed blades (2, 12) which are connected to one other by means of axially extended kneading bars (3, 13), and consisting of a surrounding casing (4) with an inlet (5) and an outlet (6) for a material to be mixed, characterised
in that the front and rear sides, viewed in the axial direction, of each feed blade (2, 12) of a rotor (1, 2, 3 or 11, 12, 13) are so designed that in the event of rotation of the rotors brought about by the drive means they are fully swept by edges and/ or surfaces of the feed blades (12, 2) of another rotor (11, 12, 13 or 1, 2, 3), with the exception of the surfaces of the feed blades (12, 2) that in the event of rotation of the rotors (1, 2, 3 or 11, 12, 13) are swept by the front wall of the casing;
in that the kneading bars (3, 13) of a rotor (1, 2, 3 or 11, 12, 13) are so designed that in the event of rotation of the rotors brought about by the drive means their surfaces are fully swept by edges and/or surfaces of the kneading bars (13, 3) and of the shaft (11, 1) of another rotor (11, 12, 13 or 1, 2, 3) and are also swept at the ends, viewed in the axial direction of the rotor (1, 2, 3 or 11, 12, 13), by surfaces and/or edges of the feed blades (12, 2) of the other rotor (11, 12, 13 or 1, 2, 3);
in that the shaft (1, 11) of a rotor (1, 2, 3 or 11, 12, 13) is so designed that in the event of rotation of the rotors brought about by the drive means its surfaces are swept by edges and/or surfaces of the feed blades (12, 2) and of the kneading bars (13, 3) of the other rotor (1, 2, 3 or 11, 12, 13);
in that the inner wall of the casing (4) is so designed that in the event of rotation of the rotors (1, 2, 3 or 11, 12, 13) brought about by the drive means it is fully swept by edges and/or surfaces of the kneading bars (3, 13) and feed blades (2, 12);
in that the cutting edges of feed blades (2, 12) and kneading bars (3, 13) arising in a radial section of a rotor (1, 2, 3 or 11, 12, 13) are all either arcs of a circle about the centre of rotation or epicycloid sections;
in that the cutting edges of feed blades (2, 12) and kneading bars (3, 13) arising in a radial section of a rotor (1, 2, 3 or 11, 12, 13) are all concave when they point inward; and,
in that each feed blade (2, 12) is connected, except at the ends of the mixer on the front and rear sides, viewed in the axial direction, to a respective kneading bar (3, 13), whereby the kneading bar located upstream in relation to the axial feed by means of the feed blades (2, 12) is connected to that end of the feed blade which leads in the course of rotation and the other kneading bar is connected to that end of the feed blade which trails in the course of rotation.

2. Mixer or reactor according to Claim 1, characterised in that the rotors (1, 2, 3 or 11, 12, 13) are connected to a drive means for rotation of the rotors (1, 2, 3 or 11, 12, 13) at an equal speed in terms of magnitude.

3. Mixer or reactor according to Claims 1 to 2, characterised in that the rotors (1, 2, 3 or 11, 12, 13) exhibit the same number n of series of feed blades (2, 12) distributed over the periphery and connected to one another by means of kneading bars (3, 13), whereby the angular pitch between the respective adjacent kneading bars of a rotor is determined by the equation:$\text{φ =} \frac{\text{2π-2mψ}}{\text{n}}$ where
φ is the angular pitch between adjacent kneading bars,
n is the number of threads,
m is the degree of rotational symmetry,
ψ is the offset between kneading bars on the front and rear sides of a feed blade,
π is the number π (3.14159).

4. Mixer or reactor according to Claims 1 to 3, characterised in that, with a view to making the driving torque uniform, the offset (ψ) between the kneading bars (3), (8) on the front and rear sides of a feed blade (7) is not an integer multiple of the angular pitch (φ) between two adjacent kneading bars.

5. Mixer or reactor according to Claims 1 to 4, characterised in that the length of the mixer is an integer multiple o of the axial distance between two feed blades (2) and (7) connected by means of kneading bars (3) and$\begin{matrix}\begin{matrix}\text{ψ =} \frac{\text{i}}{\text{o}} \text{φ} \\ \text{o =} \frac{{\text{}}^{\text{l}} \text{Σ}}{{\text{l}}_{\text{l}}}\end{matrix}\end{matrix}$ where
φ is the angular pitch between adjacent kneading bars,
i is an integer not equal to 0 without a common divisor with o,
lᵢ is the axial distance between two feed blades connected by means of kneading bars,
^{l}Σ is the length of the mixer,
ψ is the angular offset between kneading bars on front and rear sides of a feed blade.

6. Mixer or reactor according to Claims 1 to 5, characterised in that its feed blades (2) and kneading bars (3) can be comprehensively heated or cooled.

7. Mixer or reactor according to Claim 6, characterised in that at one shaft end an inlet for a heating or cooling medium is provided, from which a line for heating or cooling medium is guided through the respective first feed blade of a series of feed blades connected by means of kneading bars through the series of feed blades and kneading bars which are connected to one another as far as the end of the rotor and from there is guided out at the end of the shaft opposite the medium inlet and in that another line for heating or cooling medium is guided through a longitudinal bore in the shaft from the inlet to the outlet for the medium.

8. Mixer or reactor according to Claims 1 to 7, characterised in that it comprises an additional vapour port for degassing processes.

## Revendications

1. Mélangeur ou réacteur présentant deux rotors parallèles ou plus (1, 2, 3 ou 11, 12, 13), comportant un moyen d'entraînement pour la rotation en sens opposés de rotors voisins, constitué par des arbres (1, 11), sur lesquels sont agencées en décalage hélicoïdal des aubes de transport (2, 12) qui sont reliées les unes aux autres par des barres de pétrissage (3, 13) allongées axialement, un boîtier (4) qui les entoure et qui présente une entrée (5) et une sortie (6) pour la matière de mélange, caractérisé en ce que :
- la face avant et la face arrière vues en direction axiale de chaque aube de transport (2, 12) d'un rotor (1, 2, 3 ou 11, 12, 13) sont réalisées de telle sorte que lors de la rotation des rotors provoquée par le moyen d'entraînement elles sont complètement balayées par les arêtes et/ou les surfaces des aubes de transport (12, 2) d'un autre rotor (11, 12, 13 ou 1, 2, 3), exception faite des surfaces des aubes de transport (12, 2), qui sont balayées par la paroi frontale du boîtier lors de la rotation des rotors (1, 2, 3 ou 11, 12, 13),
- les barres de pétrissage (3, 13) d'un rotor (1, 2, 3 ou 11, 12, 13) sont réalisées de telle sorte que lors de la rotation des rotors provoquée par le moyen d'entraînement, leurs surfaces sont complètement balayées par des arêtes et/'ou des surfaces des barres de pétrissage (13, 3) et de l'arbre (11, 1) d'un autre rotor (11, 12, 13 ou 1, 2, 3), ainsi qu'au niveau des leurs extrémités vues en direction axiale du rotor (1, 2, 3 ou 11, 12, 13) également par des surfaces et/ou des arêtes des aubes de transport (12, 2) de l'autre rotor (11, 12, 13 ou 1, 2, 3),
- l'arbre (1, 11) d'un rotor (1, 2, 3 ou 11, 12, 13) est réalisé de telle sorte que lors de la rotation des rotors provoquée par le moyen d'entraînement ses surfaces sont balayées par des arêtes et/ou des surfaces des aubes de transport (12, 2) et des barres de pétrissage (13, 3) de l'autre rotor (1, 2, 3 ou 11, 12, 13),
- la paroi intérieure du boîtier (4) est réalisée de telle sorte que lors de la rotation des rotors (1, 2, 3 ou 11, 12, 13) provoquée par le moyen d'entraînement elle est complètement balayée par des arêtes et/ou des surfaces des barres de pétrissage (3, 13) et des aubes de transport (2, 12),
- les arêtes de recoupe des aubes de transport (2, 12) et des barres de pétrissage (3, 13), qui apparaissent dans une recoupe radiale d'un rotor (1, 2, 3 ou 11, 12, 13) sont toutes soit des arcs de cercle autour du centre de rotation, soit des segments d'épicycloïde,
- les arêtes de recoupe des aubes de transport (2, 12) et des barres de pétrissage (3, 13), qui apparaissent dans une recoupe radiale d'un rotor (1, 2, 3 ou 11, 12, 13) sont toutes concaves lorsqu'elles sont dirigées vers l'intérieur, et en ce que
- sur la face avant et la face arrière vues en direction axiale, chaque aube de transport (2, 12) est reliée respectivement à une barre de pétrissage (3, 13), à l'exception des extrémités du mélangeur, la barre de pétrissage située en amont par rapport au transport axial dû aux aubes de transport (2, 12) étant reliée à l'extrémité de tête de l'aube de transport lors de la rotation et l'autre barre de pétrissage étant reliée à l'extrémité de queue de l'aube de transport lors de la rotation.

2. Mélangeur ou réacteur selon la revendication 1, caractérisé en ce que les rotors (1, 2, 3 ou 11, 12, 13) sont reliés à un moyen d'entraînement pour la rotation à la même vitesse des rotors (1, 2, 3 ou 11, 12, 13).

3. Mélangeur ou réacteur selon les revendications 1 et 2, caractérisé en ce que les rotors (1, 2, 3 ou 11, 12, 13) présentent le même nombre n de séries d'aubes de transport (2, 12) réparties sur la périphérie et reliées les unes aux autres par des barres de pétrissage (3, 13), l'angle partiel entre les barres de pétrissage respectivement les plus voisines d'un rotor étant déterminé par l'équation suivante :$\text{ϕ =} \frac{\text{2π-2} \text{m} \text{ψ}}{\text{n}}$ dans laquelle :
ϕ signifie l'angle partiel entre les barres de pétrissage les plus voisines,
n signifie le nombre de spires,
m signifie le degré de la symétrie de révolution,
ψ signifie le décalage entre les barres de pétrissage sur la face avant et la face arrière d'une aube de transport, et
π signifie le chiffre π (3,14159).

4. Mélangeur ou réacteur selon les revendications 1 à 3, caractérisé en ce que pour égaliser le couple de rotation d'entraînement, le décalage (ψ) entre les barres de pétrissage (3), (8) sur la face avant et la face arrière d'une aube de transport (7) n'est pas un multiple entier de l'angle partiel (ϕ) entre deux barres de pétrissage les plus voisines.

5. Mélangeur ou réacteur selon les revendications 1 à 4, caractérisé en ce que la longueur du mélangeur est un multiple entier (o) de la distance axiale entre deux aubes de transport (2) et (7) reliées par des barres de pétrissage (3), et en ce que s'appliquent les équations :$\begin{matrix}\begin{matrix}\text{ψ =} \frac{\text{i}}{\text{o}} \text{ϕ} \\ \text{o =} \frac{\text{l} \text{Σ}}{\text{li}}\end{matrix}\end{matrix}$ dans lesquelles :
ϕ signifie l'angle partiel entre des barres de pétrissage les plus voisines,
i signifie un chiffre entier différent de 0 sans diviseur commun avec o,
lᵢ signifie la distance axiale entre deux aubes de transport reliées par des barres de pétrissage,
l_{Σ} signifie la longueur du mélangeur, et
ψ signifie le décalage angulaire entre les barres de pétrissage sur la face avant et la face arrière d'une aube de transport.

6. Mélangeur ou réacteur selon les revendications 1 à 5, caractérisé en ce que ses aubes de transport (2) et ses barres de pétrissage (3) peuvent complètement être réchauffées ou refroidies.

7. Mélangeur ou réacteur selon la revendication 6, caractérisé en ce qu'il est prévu une entrée pour un fluide réchauffeur ou refroidisseur à une extrémité d'arbre, depuis laquelle une conduite de fluide réchauffeur ou refroidisseur est menée à travers la première aube de transport respective d'une série d'aubes de transport reliées par des barres de pétrissage, à travers la série d'aubes de transport et barres de pétrissage reliées les unes aux autres jusqu'à l'extrémité du rotor, et depuis celle-ci jusqu'à l'extrémité de l'arbre opposée à l'entrée de fluide, et en ce qu'une autre conduite de réchauffement ou de refroidissement est menée à travers un perçage longitudinal dans l'arbre depuis l'entrée jusqu'à la sortie du fluide.

8. Mélangeur ou réacteur selon les revendications 1 à 7, caractérisé en ce qu'il présente un manchon à buées supplémentaire pour des opérations de dégazage.
